# EUROPÄISCHE PATENTSCHRIFT

(11) **EP 2 295 626 B1**
(45) Veröffentlichungstag und Bekanntmachung des Hinweises auf die Patenterteilung: **27.05.2020**
(21) Anmeldenummer: 10174990.1
(22) Anmeldetag: 02.09.2010
(51) Int. Cl.: D06F 39/08, D06F 39/10

(54) **Wasserführendes Hausgerät mit einem von einem Deckel verschließbaren Raum**
Water-guiding domestic appliance with a space closable by a lid
Appareil ménager transportant de l'eau doté d'un espace refermable par un couvercle

(30) Priorität: 14.09.2009 DE 102009029444
(43) Veröffentlichungstag der Anmeldung: 16.03.2011
(73) Patentinhaber: BSH Hausgeräte GmbH, 81739 München (DE)
(72) Erfinder: Dahms, Detlef, 12359 Berlin (DE); Weiss, Wolfgang, 13599 Berlin (DE); von Mrozik, Bernard, 12353 Berlin (DE)

(56) Entgegenhaltungen:
- EP-A1- 1 881 101
- EP-A2- 1 335 061
- DE-A1- 1 585 818
- DE-A1- 2 554 544
- DE-U1-202009 007 469
- US-A- 5 873 478

## Beschreibung

Die Erfindung betrifft ein wasserführendes Hausgerät, insbesondere ein Wäschebehandlungsgerät zum Waschen und/oder Trocknen von Wäsche. Speziell betrifft die Erfindung das Gebiet der Waschmaschinen, Wäschetrockner und Waschtrockner.

Aus der DE 10 2006 022 100 A1 ist eine Waschmaschine mit einem Laugenbehälter bekannt. Der Laugenbehälter dient hierbei zum Aufnehmen von Lauge, wobei an den Laugenbehälter eine Abflussleitung angeschlossen ist. Die Abflussleitung weist einen Auffangbehälter mit einer verschließbaren Öffnung auf. Ferner ist eine der Abflussleitung nachgeschaltete Laugenpumpe vorgesehen. An der Abflussleitung ist ein Notentleerungsschlauch angebracht, der mittels eines Stopfens an seinem freien Ende verschließbar ist. Hierbei ist der Stopfen in ein Gehäuseteil der Waschmaschine integriert. Somit ermöglicht die bekannte Waschmaschine eine Notentleerung über den Notentleerungsschlauch.

Die aus der DE 10 2006 022 100 A1 bekannte Waschmaschine hat den Nachteil, dass zur Notentleerung der Notentleerungsschlauch als Bestandteil der Waschmaschine erforderlich ist. Der Notentleerungsschlauch stellt ein zusätzliches Bauteil dar, das in Bezug auf die Lebensdauer der Waschmaschine ausgelegt sein muss und entsprechend teuer ist. Ferner ist eine Abzweigung und ein gewisser Bauraum für den Notentleerungsschlauch erforderlich.

Die Gebrauchsmusterschrift DE 20 2009 007 469 U1 zeigt eine Abflussvorrichtung angepasst für eine Waschmaschine.

Die Offenlegungsschrift EP 1 881 101 A1 zeigt eine Waschmaschine mit einem Filterkörper.

Die Offenlegungsschrift DE 1 585 818 A1 zeigt ein Flusensieb für eine Waschmaschine.

Die Offenlegungsschrift DE 25 54 544 A1 zeigt eine Entleerungspumpe für eine Waschmaschine.

Die Offenlegungsschrift EP 1 335 061 A2 zeigt eine Waschmaschine mit einer Entleerungspumpe.

Die Patentschrift US 5,873,478 offenbart einen Verschluss für eine Getränkeflasche.

Aufgabe der Erfindung ist es, ein wasserführendes Hausgerät zu schaffen, das einen verbesserten Aufbau aufweist. Speziell ist es eine Aufgabe der Erfindung, ein wasserführendes Hausgerät anzugeben, bei dem eine zumindest teilweise Entleerung von einer oder mehreren Komponenten in einfacher Weise ermöglicht und kostengünstig realisierbar ist.

Die Aufgabe wird durch ein wasserführendes Hausgerät, insbesondere ein Wäschebehandlungsgerät zum Waschen und/oder Trocknen von Wäsche, gelöst, bei dem zumindest ein Raum, der zum Aufnehmen oder Durchleiten einer Flüssigkeit, insbesondere Wasser, einer Lauge oder dergleichen, dient, und ein Deckel vorgesehen sind, wobei der Deckel zum Verschließen des Raums dient und wobei an dem Deckel ein manuell betätigbarer Verschluss vorgesehen ist, über den der Raum zumindest teilweise entleerbar ist.

Durch die in den Unteransprüchen aufgeführten Maßnahmen sind vorteilhafte Weiterbildungen des erfindungsgemäßen wasserführenden Hausgeräts möglich.

In vorteilhafter Weise ist der Deckel als Schraubdeckel ausgestaltet. Dadurch kann der Raum zuverlässig abgedichtet werden. Ferner kann bei eingeschraubtem Deckel in vorteilhafter Weise eine manuelle Betätigung des Verschlusses, der an dem Deckel vorgesehen ist, durch eine Bedienperson erfolgen.

Vorteilhaft ist es allerdings auch, dass erfindungsgemäß vorgesehen ist, dass der Verschluss ein Drehgelenk aufweist und dass der Verschluss in einer Drehstellung geöffnet und in einer anderen Drehstellung geschlossen ist. Hierbei ist es insbesondere von Vorteil, dass erfindungsgemäß vorgesehen ist, dass der Verschluss einen zumindest teilweise kugelförmigen Drehkörper aufweist, der in einer Lagerschale des Deckels gelagert ist, oder dass der Verschluss einen zumindest teilweise zylinderförmigen Drehkörper aufweist, der in einer Lagerschale des Deckels gelagert ist. Dies ermöglicht eine kostengünstige Ausgestaltung des Verschlusses, wobei eine intuitive Bedienung durch einen Benutzer möglich ist.

Vorteilhaft ist es, dass der Raum als Pumpenarbeitsraum einer Laugenpumpe ausgestaltet ist oder dass der Raum zum Aufnehmen eines Kondenswassers dient oder dass der Raum als temporärer Wasserspeicher dient. Hierdurch kann beispielsweise eine Entwässerung einer Laugenpumpe, das Ablassen von Kondenswasser oder das Entleeren eines temporären Wasserspeichers ermöglicht werden, wobei eine kostengünstige Ausgestaltung erzielt ist.

Ferner ist es vorteilhaft, dass an den rohrförmigen Endabschnitt ein Ablaufschlauch aufsetzbar ist. Der rohrförmige Endabschnitt ermöglicht auch ohne einen aufgesetzten Ablaufschlauchs ein vorteilhaftes Ablassen des Wassers, einer Lauge oder dergleichen in eine Schüssel oder einen anderen Behälter. In Abhängigkeit von den Einbauverhältnissen kann der Benutzer an den rohrförmigen Endabschnitt auch einen Ablaufschlauch aufsetzen, wodurch das Ablassen weiter verbessert ist. Hierbei besteht der Vorteil, dass der Ablaufschlauch kein fester Bestandteil des wasserführenden Hausgeräts ist, nicht über die Lebensdauer des wasserführenden Hausgeräts ausgelegt sein muss und somit kostengünstig hergestellt werden kann.

In vorteilhafter Weise kann durch den an dem Deckel vorgesehenen Verschluss ein Notablauf für das wasserführende Hausgerät realisiert werden. Hierdurch kann beispielsweise bei einer Fehlfunktion, die eine Wartungsarbeit erfordert, ein zumindest teilweises Entleeren eines Laugenabpumpstrangs, insbesondere einer Laugenpumpe, eines Laugenbehälters oder anderer Komponenten des wasserführenden Hausgeräts erfolgen.

Bevorzugte Ausführungsbeispiele der Erfindung sind in der nachfolgenden Beschreibung anhand der Figuren der beigefügten Zeichnung, in denen sich entsprechende Elemente mit übereinstimmenden Bezugszeichen versehen sind, näher erläutert. Es zeigen:
- Fig. 1: ein wasserführendes Hausgerät in einer auszugsweisen, schematischen Schnittdarstellung entsprechend einem ersten Ausführungsbeispiel, wobei dieses Ausführungsbeispiel nicht Teil der beanspruchten Erfindung ist, und
- Fig. 2: einen Deckel des in Fig. 1 dargestellten wasserführenden Hausgeräts in einer schematischen Schnittdarstellung entsprechend einem zweiten Ausführungsbeispiel der Erfindung.

Fig. 1 zeigt ein wasserführendes Hausgerät 1 in einer auszugsweisen, schematischen Schnittdarstellung entsprechend einem ersten Ausführungsbeispiel, wobei dieses Ausführungsbeispiel nicht Teil der beanspruchten Erfindung ist. Das wasserführende Hausgerät 1 kann insbesondere als Wäschebehandlungsgerät ausgestaltet sein und zum Waschen und/oder Trocknen von Wäsche dienen. Speziell kann das wasserführende Hausgerät 1 als Waschmaschine oder Waschtrockner ausgestaltet sein. Das wasserführende Hausgerät 1 eignet sich in entsprechend angepasster Ausgestaltung allerdings auch für andere Anwendungsfälle, insbesondere kann es als Geschirrspüler ausgestaltet sein.

Das wasserführende Hausgerät 1 weist eine Frischwasserzulaufleitung 2 auf, in der ein Sperrventil 3 angeordnet ist. Die Frischwasserzulaufleitung 2 kann an einem Anschluss 4 beispielsweise mit einem Rohrsystem einer Hausinstallation verbunden sein. Beim Öffnen des Sperrventils 3, was beispielsweise im Rahmen eines Programmablaufs durch eine Steuerung erfolgen kann, strömt Wasser über eine freie Luftstrecke in eine Einspülschale 5 und von dieser über einen Verbindungskanal 6 in einen Behandlungsbereich 7, der von einem Laugenbehälter 8 oder einem anderen Behälter 8 umgeben ist. Hierbei kann in der Einspülschale 5 ein Behandlungsmittel vorgesehen sein, beispielsweise ein Waschmittel oder ein Weichspüler. Beim Einspülen von Frischwasser aus der Frischwasserzulaufleitung 2 wird solch ein Behandlungsmittel mit in den Behandlungsbereich 7 gespült.

Der Laugenbehälter 8 weist einen Ausgang 9 auf, der über eine Leitung 10 mit einem Raum 11 verbunden ist. Der Raum 11 ist in diesem Ausführungsbeispiel ein Innenraum einer Laugenpumpe 12. Hierbei teilt sich der Raum 11 in einen Vorraum 13 und einen Pumpenarbeitsraum 14 auf. Die Leitung 10 mündet in den Vorraum 13 des Raums 11. In dem Pumpenarbeitsraum 14 ist ein Schaufelrad 15 der Laugenpumpe 12 angeordnet, das mit einer Welle 16 eines Elektromotors verbunden ist. Zum Abpumpen einer in dem Laugenbehälter 8 vorgesehenen Lauge wird das Schaufelrad 15 angetrieben, wobei sich die Welle 16 mit dem Schaufelrad 15 um eine Drehachse 17 dreht, wodurch die Lauge aus dem Raum 11 über eine Ausgangsleitung 18 zu einem Ausgang 19 des wasserführenden Hausgeräts 1 gefördert wird. Der Ausgang 19 kann hierbei mit einem Abfluss einer Hausinstallation verbunden sein.

Der Raum 11 der Laugenpumpe 12 ist von einem Deckel 25 verschlossen. Der Deckel 25 weist ein Außengewinde 26 auf, mit dem der Deckel 25 in ein Gehäuseteil 27 der Laugenpumpe 12 eingeschraubt ist. Hierbei ist ein Dichtring 28 vorgesehen, der eine Abdichtung des Raums 11 gegenüber der Umgebung gewährleistet. Der Deckel 25 weist Griffelemente 29, 30 auf, die durch Stege oder dergleichen gebildet sein können. Über die Griffelemente 29, 30 kann ein Benutzer zum Öffnen des Raums 11 den Deckel 25 aus dem Gehäuseteil 27 herausschrauben. Ferner kann der Benutzer den Deckel 25 wieder zuverlässig in das Gehäuseteil 27 einschrauben, so dass der Dichtring 28 zum Gewährleisten einer ausreichenden Abdichtung beaufschlagt ist.

Das Aufschrauben des Raums 11 kann beispielsweise zum Entfernen von Fremdkörpern aus dem Pumpenarbeitsraum 14 erforderlich sein. Hierbei besteht das Problem, dass der Raum 11 zu diesem Zeitpunkt mit Lauge gefüllt ist. Beispielsweise kann während des Abpumpens solch ein Fremdkörper das Schaufelrad 15 blockieren. Beim Öffnen des Deckels 25 würde dann die Lauge aus dem Raum 11 und gegebenenfalls auch die in der Leitung 10 und dem Laugenbehälter 8 stehende Lauge aus dem Gehäuseteil 27 auslaufen. Dies wäre unerwünscht.

Der Deckel 25 weist einen manuell betätigbaren Verschluss 31 auf. Über den Verschluss 31 kann ein Benutzer die Lauge aus dem Raum 11 kontrolliert ablassen. Hierdurch kann ein Benutzer beispielsweise eine Schüssel mit der Lauge aus dem Raum 11 der Laugenpumpe 12, der Leitung 10 und dem Laugenbehälter 8 füllen. Dabei kann das Ablassen der Lauge über den Verschluss 31 auch ein- oder mehrmals unterbrochen werden, um beispielsweise die gefüllte Schüssel in einen Abfluss zu entleeren. Somit kann der Benutzer die Lauge aus dem Raum 11 zumindest teilweise in kontrollierter Weise ablassen. Ein beim Öffnen des Deckels 25 entweichender Rest der Lauge kann dann durch einen untergelegten Lappen oder dergleichen aufgesaugt werden, da dieser Rest relativ klein ist.

Somit kann bei einer Fehlfunktion des wasserführenden Hausgeräts 1 oder aus anderen Gründen eine kontrollierte Notentwässerung des wasserführenden Hausgeräts 1 von einem Benutzer durchgeführt werden. Die Funktion des Verschlusses 31 ergibt sich hierbei für den Benutzer von selbst, da der Verschluss 31 direkt an dem zu öffnenden Deckel 25 angeordnet ist. Hierdurch wird auch ein versehentliches Öffnen des Deckels 25 durch einen Benutzer bei mit Lauge gefülltem Raum 11 verhindert. Hierbei kann der Benutzer auch durch kurzes Öffnen des Verschlusses 31 feststellen, ob Lauge in dem Raum 11 vorhanden ist oder nicht.

Der Deckel 25 weist Streben 32, 33 auf, über die ein Grundkörper 34 des Deckels 25 mit einem Trennelement 35 verbunden ist. Das Trennelement 35 trennt den Vorraum 13 des Raums 11 von dem Pumpenarbeitsraum 14. Hierbei ist in den Trennelement 35 ein Durchgangskanal 36 vorgesehen, über den im Betrieb der Laugenpumpe 12 dem Schaufelrad 15 Lauge zugeführt wird.

Der Grundkörper 34 des Deckels 25 weist eine ringförmige Aufnahme 37 für den Verschluss 31 auf. Der Verschluss 31 weist ein stiftförmiges Element 38 auf, das von der ringförmigen Aufnahme 37 gehalten ist. Hierbei kann das stiftförmige Element 38 durch Kleben oder dergleichen mit der ringförmigen Aufnahme 37 fest verbunden sein. Das stiftförmige Element 38 weist einen Kanal 39 auf, der als Durchgangskanal 39 ausgestaltet ist. Außerdem weist der Verschluss 31 ein Kopfstück 40 auf, das auf dem stiftförmigen Element 38 geführt ist. Hierbei ist das Kopfstück 40 auf dem stiftförmigen Element 38 verschiebbar geführt, wobei die Verschiebbarkeit in und entgegen einer Öffnungsrichtung 41 begrenzt ist.

Das stiftförmige Element 38 weist einen zylinderförmigen Schließkörper 42 auf, der im geschlossenen Zustand des Verschlusses 31 zumindest teilweise in eine Öffnung 43 des Kopfstücks 40 ragt und die Öffnung 43 dadurch verschließt. Wenn ein Benutzer ausgehend von der geschlossenen Stellung des Verschlusses 31 das Kopfstück 40 in der Öffnungsrichtung 41 verstellt, dann gibt der Schließkörper 42 die Öffnung 43 des Kopfstücks 40 frei, wie es in der Fig. 1 dargestellt ist. Dadurch kann Lauge aus dem Vorraum 13 über den Kanal 39, einen Zwischenraum 44 innerhalb des Kopfstücks 40 und die Öffnung 43 aus dem wasserführenden Hausgerät 1 herausgeführt werden. Somit kann die Lauge abgelassen werden. Zum Unterbrechen des Ablassens der Lauge betätigt der Benutzer das Kopfstück 40 entgegen der Öffnungsrichtung 41. Dadurch wird die Öffnung 43 wieder von dem Schließkörper 42 verschlossen.

In diesem Ausführungsbeispiel weist der Verschluss 31 an dem Kopfstück 40 einen rohrförmigen Endabschnitt 45 auf. Die Öffnung 43 ist in diesem Ausführungsbeispiel durch die Durchgangsbohrung des rohrförmigen Endabschnitts 45 gegeben. An dem rohrförmigen Endabschnitt 45 kann ein Benutzer einen Ablaufschlauch 46 aufsetzen, um die Handhabung beim Ablassen zu erleichtern. Somit kann der Verschluss 31 durch Drücken und Ziehen manuell betätigt werden. Hierbei kann der Verschluss 31 eine Push-Pull-Mechanik aufweisen.

Der Verschluss 31, der an dem Deckel 25 angeordnet ist, kann auch an anderen Stellen beziehungsweise Bauteilen des wasserführenden Hausgeräts 1 zum Einsatz kommen. Beispielsweise kann anstelle einer Laugenpumpe 12 auch ein Raum 11 zum Aufnehmen eines Kondenswassers eines Waschtrockners dienen. Zum Ablassen oder für eine Notentwässerung eines Kondenswasserbehälters kann dann ebenfalls der Verschluss 31 dienen. Ferner kann der Raum 11 auch als temporärer Wasserspeicher dienen.

Fig. 2 zeigt einen Deckel 25 des wasserführenden Hausgeräts 1 in einer auszugsweisen, schematischen Schnittdarstellung entsprechend einem zweiten Ausführungsbeispiel der Erfindung. In diesem Ausführungsbeispiel der Erfindung weist der Verschluss 31 ein Drehgelenk 47 auf. Hierbei ist in dem Grundkörper 34 des Deckels 25 eine Lagerschale 48 vorgesehen, in der ein kugelförmiger oder zylinderförmiger Drehkörper 49 eines Verschlussstücks 50 des Verschlusses 31 gelagert ist. Hierdurch kann der Drehkörper 49 gedreht werden, wobei die Drehbarkeit begrenzt ist. Zum Begrenzen der Drehbarkeit dienen ein unterer Anschlag 51 des Grundkörpers 34 sowie eine Anschlagfläche 52, die in einer Vertiefung 53 des Grundkörpers 34 ausgestaltet ist.

Das Verschlussstück 50 des Verschlusses 31 weist einen rohrförmigen Endabschnitt 45 auf, der mit dem Drehkörper 49 verbunden ist. Hierbei erstreckt sich eine Durchgangsbohrung 54 sowohl durch den Drehkörper 49 als auch durch den rohrförmigen Endabschnitt 45. In einer Drehstellung des Verschlussstücks 50, in der der rohrförmige Endabschnitt 45 an der Anschlagfläche 52 anliegt, ist der Verschluss 31 geschlossen.

Wenn ein Benutzer den rohrförmigen Endabschnitt 45 in der Öffnungsrichtung 41 verschwenkt, bis der untere Anschlag 51 erreicht ist, wie es in der Fig. 2 dargestellt ist, dann ist ein Eingang 55 der Durchgangsbohrung 54 einer Öffnung 56 des Grundkörpers 34 des Deckels 25 zugewandt. Hierdurch kann Wasser, Lauge oder eine andere Flüssigkeit aus dem Raum 11 über die Durchgangsbohrung 54 des Verschlussstücks 50 abfließen.

Durch Verschwenken des Verschlussstücks 50 entgegen der Öffnungsrichtung 41 gelangt der Eingang 55 der Durchgangsbohrung 54 wieder aus dem Bereich der Öffnung 56, so dass der Verschluss 31 wieder geschlossen ist. Dadurch ist der Raum 11 wieder von der Umgebung getrennt. Somit kann der Verschluss 31 in einer Drehstellung, die in der Fig. 2 veranschaulicht ist, geöffnet und in einer anderen Drehstellung, in der der rohrförmige Endabschnitt 45 an der Anschlagfläche 52 der Vertiefung 53 anliegt, geschlossen sein. Außerdem kann auch bei dem in der Fig. 2 dargestellten zweiten Ausführungsbeispiel gegebenenfalls ein Ablaufschlauch 46 auf den rohrförmigen Endabschnitt 45 aufgebracht werden. Somit kann auch in vorteilhafter Weise eine Entwässerung des wasserführenden Hausgeräts 1 oder von Komponenten des wasserführenden Hausgeräts 1 erfolgen. Solch eine Entwässerung kann beispielsweise zur Wartung, Reinigung oder Reparatur durchgeführt werden. Hierbei kann der Benutzer das abzulassende Wasser, die Lauge oder dergleichen beim Ablassen bequem in einem Gefäß, insbesondere einer Schüssel, auffangen. Das Auffangen kann hierbei durch den rohrförmigen Endabschnitt 45 erleichtert werden, da ein größerer Abstand der Auslassstelle von dem Deckel 25 erreicht werden kann. Zusätzlich kann auch ein Ablaufschlauch 46 an dem rohrförmigen Endabschnitt 45 angebracht werden, was das Ablassen weiter erleichtert. Solch ein Ablaufschlauch 46 kann nach dem Ablassen wieder entfernt werden.

Dies ermöglicht eine rationelle Entwässerung, eine einfache Bedienbarkeit und eine einfache Handhabung der Entwässerung, insbesondere einer Notentwässerung. Außerdem kann durch die Dimensionierung des Verschlusses 31, insbesondere des Kanals 39, des Zwischenraums 44, der Öffnung 43 bzw. der Durchgangsbohrung 54 des Verschlusses 31 die Ablassgeschwindigkeit innerhalb gewisser Grenzen vorgegeben werden. Beispielsweise kann der Verschluss 31 so ausgelegt werden, dass nicht mehr als 0,5 Liter Wasser oder andere Flüssigkeit pro Minute abgelassen wird.

Die Erfindung ist nicht auf die beschriebenen Ausführungsbeispiele beschränkt.

### Bezugszeichenliste

- 1: Wasserführendes Hausgerät
- 2: Frischwasserzulaufleitung
- 3: Sperrventil
- 4: Anschluss
- 5: Einspülschale
- 6: Verbindungskanal
- 7: Behandlungsbereich
- 8: Laugenbehälter
- 9: Ausgang
- 10: Leitung
- 11: Raum
- 12: Laugenpumpe
- 13: Vorraum
- 14: Pumpenarbeitsraum
- 15: Schaufelrad
- 16: Welle
- 17: Drehachse
- 18: Ausgangsleitung
- 19: Ausgang
- 25: Deckel
- 26: Außengewinde
- 27: Gehäuseteil
- 28: Dichtring
- 29, 30: Griffelement
- 31: Verschluss
- 32, 33: Strebe
- 34: Grundkörper
- 35: Trennelement
- 36: Durchgangskanal
- 37: ringförmige Aufnahme
- 38: stiftförmiges Element
- 39: Kanal
- 40: Kopfstück
- 41: Öffnungsrichtung
- 42: Schließkörper
- 43: Öffnung
- 44: Zwischenraum
- 45: rohrförmiger Endabschnitt
- 46: Ablaufschlauch
- 47: Drehgelenk
- 48: Lagerschale
- 49: Drehkörper
- 50: Verschlussstück
- 51: unterer Anschlag
- 52: Anschlagfläche
- 53: Vertiefung
- 54: Durchgangsbohrung
- 55: Eingang
- 56: Öffnung

## Patentansprüche

1. Wasserführendes Hausgerät (1), insbesondere Wäschebehandlungsgerät zum Waschen und/oder Trocknen von Wäsche, mit einem Raum (11), der zum Aufnehmen oder Durchleiten von Flüssigkeit, insbesondere Wasser, einer Lauge oder dergleichen, dient, wobei ein Deckel (25) vorgesehen ist, der zum Verschließen des Raums (11) dient, und wobei an dem Deckel (25) ein manuell betätigbarer Verschluss (31) vorgesehen ist, über den der Raum (11) zumindest teilweise entleerbar ist, **dadurch gekennzeichnet, dass** der Verschluss (31) ein Drehgelenk (47) aufweist und dass der Verschluss (31) in einer Drehstellung geöffnet und in einer anderen Drehstellung geschlossen ist, wobei der Verschluss (31) einen zumindest teilweise kugelförmigen Drehkörper (49) eines Verschlussstücks (50) des Verschlusses (31) aufweist, der in einer Lagerschale (48) des Deckels (25) gelagert ist, oder wobei der Verschluss (31) einen zumindest teilweise zylinderförmigen Drehkörper (49) eines Verschlussstücks (50) des Verschlusses (31) aufweist, der in einer Lagerschale (48) des Deckels (25) gelagert ist, wobei hierdurch der Drehkörper (49) gedreht werden kann, wobei die Drehbarkeit begrenzt ist, wobei zum Begrenzen der Drehbarkeit ein unterer Anschlag (51) eines Grundkörpers (34) des Deckels (25) sowie eine Anschlagfläche (52) dienen, die in einer Vertiefung (53) des Grundkörpers (34) ausgestaltet ist, wobei das Verschlussstück (50) des Verschlusses (31) einen rohrförmigen Endabschnitt (45) aufweist, der mit dem Drehkörper (49) verbunden ist, wobei sich hierbei eine Durchgangsbohrung (54) sowohl durch den Drehkörper (49) als auch durch den rohrförmigen Endabschnitt (45) erstreckt, wobei in einer Drehstellung des Verschlussstücks (50), in der der rohrförmige Endabschnitt (45) an der Anschlagfläche (52) anliegt, der Verschluss (31) geschlossen ist, wobei, wenn ein Benutzer den rohrförmigen Endabschnitt (45) in der Öffnungsrichtung (41) verschwenkt, bis der untere Anschlag (51) erreicht ist, dann ist ein Eingang (55) der Durchgangsbohrung (54) einer Öffnung (56) des Grundkörpers (34) des Deckels (25) zugewandt, so dass hierdurch Wasser, Lauge oder eine andere Flüssigkeit aus dem Raum (11) über die Durchgangsbohrung (54) des Verschlussstücks (50) abfließen kann.

2. Wasserführendes Hausgerät nach Anspruch 1, **dadurch gekennzeichnet, dass** der Deckel (25) als Schraubdeckel (25) ausgestaltet ist.

3. Wasserführendes Hausgerät nach Anspruch 1 oder 2, **dadurch gekennzeichnet, dass** der Raum (11) als Pumpenarbeitsraum (11) einer Laugenpumpe (12) ausgestaltet ist oder dass der Raum (11) zum Aufnehmen eines Kondenswassers dient oder dass der Raum (11) als temporärer Wasserspeicher dient.

4. Wasserführendes Hausgerät nach einem der Ansprüche 1 bis 3, **dadurch gekennzeichnet, dass** an den rohrförmigen Endabschnitt (45) ein Ablaufschlauch (46) aufsetzbar ist.

5. Wasserführendes Hausgerät nach einem der Ansprüche 1 bis 4, **dadurch gekennzeichnet, dass** der Verschluss (31) als Notablauf dient.

## Claims

1. Water-conducting household appliance (1), in particular laundry treatment appliance for washing and/or drying laundry, having a space (11) which serves to receive or convey liquid, in particular water, a detergent solution or the like, wherein a lid (25) is provided which serves to close the space (11), and wherein a manually operable closure (31) is provided on the lid (25), via which the space (11) can be at least partially emptied, **characterised in that** the closure (31) has a swivel joint (47) and that the closure (31) is open in one rotational position and closed in another rotational position, wherein the closure (31) has an at least partially spherical rotating body (49) of a closure piece (50) of the closure (31), which is mounted in a bearing shell (48) of the lid (25), or wherein the closure (31) has an at least partially cylindrical rotating body (49) of a closure piece (50) of the closure (31), which is mounted in a bearing shell (48) of the lid (25), wherein consequently the rotating body (49) can be rotated, wherein the rotatability is limited, wherein a lower stop (51) of a base body (34) of the lid (25) and a stop surface (52) serve to limit the rotatability, and are configured in a depression (53) of the base body (34), wherein the closure piece (50) of the closure (31) has a tubular end section (45) which is connected to the rotating body (49), wherein in this case a through-hole (54) extends both through the rotating body (49) and through the tubular end section (45), wherein in one rotational position of the closure piece (50) in which the tubular end section (45) abuts the stop surface (52) the closure (31) is closed, wherein if a user swivels the tubular end section (45) in the opening direction (41) until the lower stop (51) is reached an inlet (55) of the through-hole (54) then faces an opening (56) of the base body (34) of the lid (25), such that consequently water, detergent solution or another liquid can drain out of the space (11) via the through-hole (54) of the closure piece (50).

2. Water-conducting household appliance according to claim 1, **characterised in that** the lid (25) is configured as a screw lid (25).

3. Water-conducting household appliance according to claim 1 or 2, **characterised in that** the space (11) is configured as a pump work space (11) of a drain pump (12) or that the space (11) serves to receive condensation or that the space (11) serves as a temporary water reservoir.

4. Water-conducting household appliance according to one of claims 1 to 3, **characterised in that** a drain hose (46) can be attached to the tubular end section (45).

5. Water-conducting household appliance according to one of claims 1 to 4, **characterised in that** the closure (31) serves as an emergency drain.

## Revendications

1. Appareil ménager à circulation d'eau (1), en particulier appareil pour l'entretien de linge destiné au lavage et/ou au séchage de linge, comprenant un espace (11) servant à capter ou conduire le liquide, en particulier de l'eau, d'une lessive ou similaire, dans lequel est prévu un couvercle (25) servant à la fermeture de l'espace (11), et une fermeture (31) actionnable à la main étant prévue sur le couvercle (25), par le biais de laquelle l'espace (11) peut être vidé au moins partiellement, **caractérisé en ce que** la fermeture (31) comprend une articulation rotative (47) et **en ce que** la fermeture (31) s'ouvre dans une position de rotation et se ferme dans une autre position de rotation, la fermeture (31) comprenant un corps rotatif (49) au moins partiellement en forme de sphère d'une pièce de fermeture (50) de la fermeture (31), lequel est logé dans une coupelle de logement (48) du couvercle (25), ou la fermeture (31) comprenant un corps rotatif (49) au moins partiellement de forme cylindrique d'une pièce de fermeture (50) de la fermeture (31), lequel est logé dans une coupelle de logement (48) du couvercle (25), le corps rotatif (49) pouvant ainsi être tourné, l'aptitude de rotation étant limitée, une butée (51) inférieure d'un corps de base (34) du couvercle (25), ainsi qu'une surface de butée (52), servant à la délimitation de l'aptitude de rotation, laquelle est réalisée dans un enfoncement (53) du corps de base (34), la pièce de fermeture (50) de la fermeture (31) comprenant une section d'extrémité tubulaire (45) raccordée au corps rotatif (49), un trou de passage (54) s'étendant de fait à la fois à travers le corps rotatif (49) et la section d'extrémité tubulaire (45), dans une position de rotation de la pièce de fermeture (50) dans laquelle la section d'extrémité tubulaire (45) se trouve contiguë à la surface de butée (52), la fermeture (31) étant fermée, quand un utilisateur opère la section d'extrémité tubulaire (45) dans le sens d'ouverture (41) jusqu'à atteindre la butée inférieure (51), un accès (55) du trou de passage (54) étant alors face à un orifice (56) du corps de base (34) du couvercle (25), de sorte que par ce biais-là, eau, lessive ou autre liquide peut s'écouler de l'espace (11) par le trou de passage (54) de la pièce de fermeture (50).

2. Appareil ménager à circulation d'eau selon la revendication 1, **caractérisé en ce que** le couvercle (25) est réalisé comme un couvercle à visser (25).

3. Appareil ménager à circulation d'eau selon la revendication 1 ou 2, **caractérisé en ce que** l'espace (11) est réalisé comme l'espace de pompage (11) d'une pompe à lessive (12) ou **en ce que** l'espace (11) sert à capter l'eau de condensation ou **en ce que** l'espace (11) sert de réservoir temporaire de l'eau.

4. Appareil ménager à circulation d'eau selon l'une des revendications 1 à 3, **caractérisé en ce que** l'on peut installer un tuyau d'écoulement (46) sur la section d'extrémité tubulaire (45).

5. Appareil ménager à circulation d'eau selon l'une des revendications 1 à 4, **caractérisé en ce que** la fermeture (31) sert d'écoulement de sécurité.
